# EUROPÄISCHE PATENTSCHRIFT

(11) **EP 3 370 887 B1**
(45) Veröffentlichungstag und Bekanntmachung des Hinweises auf die Patenterteilung: **19.11.2025**
(21) Anmeldenummer: 16788504.5
(22) Anmeldetag: 28.10.2016
(51) Int. Cl.: B07B 1/46, B23P 15/28, B28D 1/18

(54) **SIEBVORRICHTUNG ZUM BEFESTIGEN AN EINER SIEBMASCHINE**
SCREENING DEVICE FOR ATTACHMENT TO A SCREENING MACHINE
DISPOSITIF DE TAMISAGE À FIXER SUR UNE MACHINE DE TAMISAGE

(30) Priorität: 06.11.2015 DE 102015119125
(43) Veröffentlichungstag der Anmeldung: 12.09.2018
(73) Patentinhaber: Betek GmbH & Co. KG, 78733 Aichhalden (DE)
(72) Erfinder: KRAEMER, Ulrich, 77709 Wolfach (DE); SMEETS, Florian, 69221 Dossenheim (DE); MOOSMANN, Bernhard, 78713 Schramberg-Waldmössingen (DE); KERN, Jochen, 78713 Schramberg (DE)
(74) Vertreter: Herrmann, Jochen
(86) Internationale Anmeldenummer: PCT/EP2016/076025
(87) Internationale Veröffentlichungsnummer: WO 2017/076760

(56) Entgegenhaltungen:
- EP-A1- 0 816 525
- EP-A1- 0 816 525
- EP-A1- 1 661 660
- WO-A2-2013/053811
- DE-A1- 10 131 358
- DE-A1- 102005 042 663
- US-A- 5 083 839
- US-A1- 2006 254 830
- US-B2- 8 281 933
- US-B2- 8 281 933
- US-B2- 8 919 567
- US-B2- 8 919 567

## Beschreibung

Die Erfindung betrifft ein Siebvorrichtung zum Befestigen an einer Siebmaschine mit einem **eine** Grundeinheit aufweisenden Werkzeugkörper, an dem eine Funktionseinheit mit mindestens zwei Materialen unterschiedlicher Dämpfungseigenschaften befestigt ist, wobei ein Material durch ein Hartstoff-Material gebildet ist und ein Zwischenmaterial zwischen dem Hartstoff-Material und dem Werkzeugkörper angeordnet ist.

Werkzeuge für Maschinen zur Bearbeitung von mineralischen und/oder pflanzlichen Materialien sind für gewöhnlich einem hohen Verschleiß unterworfen. Maschinen dieser Art betreffen beispielsweise Maschinen für den Straßen- oder Bergbau, aber auch landwirtschaftliche Maschinen beispielsweise zur Bodenbearbeitung, zum Beispiel zum Mulchen oder Pflügen des Bodens, oder Zerkleinern von Holzmaterialien oder dergleichen.

Um den Verschleiß von an derartigen Maschinen befestigten Werkzeuge zu minimieren, ist es aus dem Stand der Technik bekannt, besonders dem Verschleiß unterworfene Funktionsbereiche an Werkzeugen mit Hartstoff-Materialien zu versehen und/oder bestimmte Funktionsbereiche aus Hartstoff-Material auszubilden.

Solche Funktionsbereiche können zum Beispiel Spitzen von Meißelwerkzeugen, beispielsweise für den Straßen- oder Bergbau, oder Schneidelemente an Zerkleinerungswerkzeugen oder dergleichen sein. Auch Verschleißschutzelemente, wie zum Beispiel an dem mit dem Boden in Kontakt stehenden Teil eines Pflugschars oder auf der Oberfläche von Siebelementen, oder an anderen Werkzeugteilen sind denkbar.

So ist beispielsweise in der US 8,91 9,567 B2 ein Aufprallschutz für eine Siebvorrichtung zum Aussortieren von übergroßen Objekten aus einem Materialfluss angegeben. Auf längsverlaufenden Stegen sind dabei Abriebstreifen befestigt, die beispielsweise aus einem Chromstahl oder Hartmetall-Werkstoffen bestehen oder als zweite Abrieb-Schicht auf den Abriebstreifen angebracht sein können. Auch die Siebplatte selbst besteht aus einer Metallplatte und kann beispielsweise mit Hartmetall beschichtet sein. Dabei können die Abrieb-Schichten beispielsweise aufgeschweißt, aufgelötet oder aufgeklebt sein. Harte Materialien, die auf den Hartmetall-Werkstoff auftreffen bzw. mit diesem zusammentreffen, verursachen mitunter harte Schläge, die zu einem erheblichen Verschleiß, insbesondere Bruch, des Hartmetall-Werkstoffs und auch der darunterliegenden Materialien führen können.

Es ist daher Aufgabe der Erfindung, Werkzeuge der eingangs genannten Art mit einer verbesserten Verschleißfestigkeit gegenüber der aus dem Stand der Technik bekannten Verschleißfestigkeit von Werkzeugen bereitzustellen.

Diese Aufgabe wird durch eine Siebvorrichtung gemäß Anspruch 1 gelöst. Durch den geringeren Elastizitätsmodul des Zwischenmaterials kann dieses insbesondere Schlagenergie beim Zusammenprall des Werkzeugs mit harten, beispielsweise steinartigen Materialien in vorteilhafter Weise dämpfen. Dies kann neben verbesserten Verschleißeigenschaften und höheren Standzeiten des Hartstoff-Materials und/oder auch anderer Materialien der Maschine ebenfalls zu einer verringerten Geräuschentwicklung beim Aufprall führen. Denkbar ist dabei auch, dass mit dem Zwischenmaterial eine Materialschicht in Art eines Federelements gebildet ist, wobei das Material selbst einen höheren Elastizitätsmodul als 30% (bzw. 10%), des Hartstoff-Materials aufweisen kann, durch die federnde Ausgestaltung aber eine Dämpfungswirkung durch die Materialschicht bzw. das Zwischenmaterial entsprechend einem Vollmaterial in dem definierten Elastizitätsmodul-Bereich erreichbar ist. Eine derartige Wirkung könnte beispielsweise durch zumindest eine gewellte und/oder gebogene Federscheibe erzielt werden, die z.B. mit einer oder mehreren Auflagefläche/n bzw. -punkt/en mit dem Hartstoff-Material bzw. dem Werkzeugkörper in Kontakt steht. Weiterhin ist denkbar, dass das Zwischenmaterial nicht vollflächig, sondern in mehreren nicht und/oder teilweise miteinander zusammenhängenden Bereichen zwischen dem Hartstoff-Material und dem Werkzeugkörper angeordnet ist.

Das Hartstoff-Material ist mittelbar oder unmittelbar mit dem Zwischenmaterial verbunden. Beispielsweise kann auch an dem Hartstoff-Material zumindest bereichsweise ein zusätzliches Halteelement und/oder Stabilisierungselement vorgesehen sein. Dieses kann auch einstückig mit dem Hartstoff-Material verbunden sein. Das Halte-/Stabilisierungselement kann zumindest bereichsweise in das Zwischenmaterial eingebettet und mit diesem stoff- und/oder formschlüssig verbunden sein.

In einer vorteilhaften Ausgestaltungsvariante der Erfindung beträgt der Elastizitätsmodul des Zwischenmaterials bis 66%, zum Beispiel bis 5%, des Elastizitätsmoduls des Werkzeugkörpers und/oder der Elastizitätsmodul des Werkzeugkörpers bis 50%, zum Beispiel 10% bis 30%, des Elastizitätsmoduls des Hartstoff-Materials. Der Werkzeugkörper kann dabei beispielsweise aus Stahl, Hartguss und/oder Verbundwerkstoff bestehen und das Zwischenmaterial beispielsweise aus Kunststoff (z.B. Polyurethan), Verbundwerkstoff (z.B. Carbonfaser-Verbund, Glasfaser-Verbund), Metall (z.B. Weichmetall, wie Kupfer, Silber etc. oder entsprechende Legierungen) oder auch mineralische Komponenten mit Zusatzbindemitteln. Absolut kann der Elastizitätsmodul des Zwischenmaterials beispielsweise zwischen 0,001 GPa und 200 GPa, z.B. zwischen 50 GPa und 150 GPa oder 1 GPa und 5 GPa, oder auch je nach Anwendung anderen Bereichen, und der Elastizitätsmodul des Werkzeugkörpers zwischen 50 GPa und 300 GPa, z.B. zwischen 150 GPa und 250 GPa betragen. Durch eine derartige Ausführung von Materialien bezüglich ihres Elastizitätsmoduls lassen sich die einzelnen Werkzeugelemente optimiert bezüglich ihrer mechanischen Eigenschaften kombinieren, zum Beispiel Verschleißfestigkeit (Hartstoff-Material), Dämpfungseigenschaften (Zwischenmaterial) und Festigkeit bei gleichzeitiger Kostenoptimierung (Werkzeugkörper), wobei vorzugsweise das Hartstoff-Material den höchsten Elastizitäts-Modul der drei Materialien, der Werkzeugkörper den zweithöchsten und das Zwischenmaterial den niedrigsten Elastizitäts-Modul aufweist..

Um die Verschleißfestigkeit des Werkzeugs weiter zu erhöhen, ist es vorteilhaft, wenn mit dem Hartstoff-Material ein weiteres Material verbunden ist, dessen Elastizitätsmodul mindestens 110 %, zum Beispiel mindestens 130%, des Elastizitätsmoduls des Hartstoff-Materials beträgt. Vorteilhafterweise ist das weitere Material in einem das zu bearbeitenden Material kontaktierenden Bereich des Hartstoff-Materials aufgebracht. Dieser Werkstoff kann ein superharter Werkstoff, beispielsweise ein polykristalliner Diamant (PKD), Titancarbid, Siliciumcarbid, Niobcarbid oder auch eine Keramik sein, der mit dem Hartstoff insbesondere stoffschlüssig verbunden ist. Absolut kann der Elastizitätsmodul des weiteren Materials beispielsweise zwischen 400 GPa und 1050 GPa betragen.

Eine gute Stabilität der Funktionseinheit lässt sich dadurch erreichen, dass mindestens zwei Materialien mittels zumindest eines Verbindungselements miteinander verbunden sind, wobei das Verbindungselement werkstoffeinstückig an zumindest eines der Materialien angeformt ist. Vorteilhafterweise kann dabei an dem anderen Material ein entsprechendes Gegenelement vorgesehen sein. Alternativ oder zusätzlich können mehrere Verbindungselemente eine mikrostrukturierte Verbindung bilden, wobei sich beispielsweise ein Verkrallen durch eine bzw. in einer aufgerauten Oberfläche ergeben kann. Alternativ oder zusätzlich kann auch eine Zwischenschicht mit Verbindungselementen vorgesehen sein, die ebenfalls auch mikrostrukturiert ausgebildet sein können. Je nach Materialien kann auch eine stoffschlüssige Verbindung vorgesehen sein, zum Beispiel durch Schweißen oder Löten. Alles in allem sind demnach verschiedene stoff-, form- und/oder kraftschlüssige Verbindungen denkbar, die je nach Materialkombinationen und Einsatzgebiet vorteilhaft ausgewählt und/oder kombiniert werden können.

Wenn zwischen dem Hartstoff-Material und dem Zwischenmaterial und/oder zwischen dem Zwischenmaterial und dem Werkzeugkörper eine Oxidationsschutzschicht vorgesehen ist, kann dies vorteilhaft eine hohe Beständigkeit des Werkzeugs begünstigen.

Gemäß der Erfindung ist das Werkzeug als Siebvorrichtung mit einer Grundeinheit und die Funktionseinheit als ein Verschleißschutzelement mit einer Verschleißschutzschicht und einem dieser zugeordneten Dämpfungselement, insbesondere einer Dämpfungsplatte, ausgebildet. Die Grundeinheit entspricht dabei dem Werkzeugkörper und das Verschleißschutzelement der Funktionseinheit. Die Verschleißschutzschicht ist dabei aus Hartstoff-Material gebildet. Das Dämpfungselement besteht aus einem Dämpfungsmaterial, beispielsweise einem Kunststoff (z.B. Polyurethan) und/oder Verbundwerkstoff (z.B. Faser-Kunststoff-Verbund) und/oder Kupfer, Silber oder Legierungen daraus, mit einem Elastizitätsmodul zwischen 0,001 GPa und 130 GPa, bevorzugt zwischen 0,1 und 10 GPa, z.B. 2 GPa. Durch das Dämpfungselement wird die Schlagenergie beim Aufprall von beispielsweise steinartigen Materialien auf dem Hartstoff-Material zum Teil absorbiert. Auf diese Weise kann vorteilhaft eine verbesserte Verschleißfestigkeit sowie eine höhere Standzeit, insbesondere die Gefahr eines Bruchs der Verschleißschutzschicht verringert werden. Weiterhin lässt sich eine Verringerung der Aufprallgeräusche erreicht.

Die Siebvorrichtung weist quer zu einer Siebgut-Förderrichtung verlaufende Querstreben und längs zu einer Siebgut-Förderrichtung verlaufende Längsstreben auf, wobei die Quer- und Längsstreben Sieböffnungen bilden. Die Sieböffnungen können dabei zum Beispiel rechteckig, insbesondere quadratisch ausgebildet sein. Durch eine Bildung der Sieböffnungen anhand der Streben lässt sich die Flächengröße der Sieböffnungen einfach für bestimmte Bearbeitungsaufgaben auslegen, in dem der Abstand zwischen den Streben variiert wird.

Zweckmäßig ist es, wenn die Quer- und/oder Längsstreben Seitenflächen aufweisen, die bezüglich der senkrechten Mittellängsebene der Quer- und/oder Längsstreben zumindest bereichsweise um einen Winkel α geneigt sind. Die Neigung ist dabei in der Art, dass sich der Abstand der Seitenflächen nach unten, in der von der Verschleißschutzschicht abgewandten Richtung, verkleinert. Da die Seitenflächen die Sieböffnungen zumindest bereichsweise umgrenzen, ergibt sich durch diese Ausrichtung ein sich nach unten hin vergrößernder lichter Querschnitt der Sieböffnungen. Dadurch kann das Siebgut einfacher, mit veringerter Verkantungsgefahr, durch die Siebvorrichtung fallen. Der Winkel α könnte zum Beispiel zwischen 2° und 30°, insbesondere zwischen 5° und 10° betragen und für verschiedene Seitenflächen gleich oder unterschiedlichen sein. Auch sind andere zurücklaufende Flächenverläufe denkbar, beispielsweise gewölbter Art.

Für eine stabile Ausgestaltung der Siebvorrichtung ist es vorteilhaft, wenn ein Grundkörper der Grundeinheit Querstrebenkörper und/oder Längsstrebenkörper aufweist, die den Quer- und/oder Längsstreben zugeordnet sind, und wenn das Dämpfungselement den Quer- und/oder Längsstreben zugeordnete Querstreben- und/oder Längsstrebenschichten aufweist, die zumindest bereichsweise auf den in Richtung Verschleißschutzschicht weisenden Oberseiten der Querstreben- und/oder Längsstrebenkörper aufgebracht sind.

Wenn dabei die Querstreben- und/oder Längsstrebenschichten die Querstreben- und/oder Längsstrebenkörper zumindest teilweise seitlich umschließen, wobei sie zumindest teilweise die Seitenflächen bilden, lässt sich ein guter Schutz der Querstreben- und/oder Längsstrebenkörper erhalten. Insbesondere werden so auch Aufprallgeräusche von durchfallendem Siebgut abgedämpft, das in Kontakt mit den Seitenflächen der Strebenkörper gerät.

Ein effizienter Verschleißschutz lässt sich dadurch erhalten, dass die Verschleißschutzschicht auf der Oberseite der Siebvorrichtung auf den Querstreben durch Querelemente und auf den Längsstreben durch Längselemente gebildet ist. Die Oberseite der Siebvorrichtung weist dabei in Richtung angefördertem, unklassiertem Material. Durch die Bildung der Verschleißschutzschicht durch einzelne Elemente wird eine Segmentierung der Verschleißschutzschicht erreicht, wodurch vorteilhaft ein Brechen der Verschleißschutzschicht vermieden und deren Stabilität erhöht werden kann. Die Quer- und/oder Längselemente können dabei in ihrer Flächenausdehnung auf der Oberseite länglich, aber auch zum Beispiel quadratisch oder mit einer Länge kürzer als der Breite ausgestaltet sein.

Für eine zuverlässige Befestigung der Elemente an dem Dämpfungselement kann es vorteilhaft vorgesehen sein, dass an den Unterseiten der Quer- und/oder Längselemente Verbindungsteile zur form- und/oder stoffschlüssigen Verbindung mit den darunterliegenden Querstreben- und/oder Längsstrebenkörpern des Dämpfungselements angeordnet sind.

In einer weiteren vorteilhaften Ausgestaltung weisen die Querelemente an den entgegen der Siebgut-Förderrichtung weisenden Seiten der Querstreben nach unten weisende Schenkel zur Bildung einer Schutzfläche auf, die zumindest bereichsweise die entgegen der Siebgut-Förderrichtung weisenden Seitenflächen bilden. Durch die Siebgut-Förderrichtung ist dem Schüttgut ein Impuls aufgeprägt, durch den das Schüttgut häufig gegen diese Seitenflächen prallt. Durch die Schenkel der Querelemente, die aus Hartstoff-Material bestehen, können die Seitenflächen vor aufprallendem Schüttgut geschützt werden. Dies kann ebenfalls zu einer erhöhten Standfestigkeit der Siebvorrichtung beitragen.

Eine vorteilhafte Druckverteilung der Längselemente auf die Längsstrebenschicht kann dadurch erhalten werden, dass die Längselemente einen im Wesentlichen trapezförmigen Querschnitt rechtwinklig zu ihrer senkrechten Mittellängsebene aufweisen. "Im Wesentlichen" bedeutet, dass zwei parallel verlaufende Flächen, hier die Ober- und die Unterseite vorhanden sind, sowie zwei in Richtung Unterseite aufeinander zulaufende Flächen, hier Seitenflächen der Längselemente. Dabei sind vorliegend abgerundete Übergänge zwischen den Flächen vorgesehen. Weiterhin ist an der Unterseite das Verbindungsteil einstückig an das Längselement angeformt. Durch eine derartige Ausgestaltung kann weiterhin eine Materialersparnis an teurem Hartstoff-Material erreicht werden.

Als vorteilhafte Segmentierung hat sich beispielsweise herausgestellt, dass auf einem Abschnitt der Quer- und/oder Längsstreben, der einer der Sieböffnungen zugeordnet ist, zumindest zwei Quer- und/oder Längselemente angeordnet sind.

In einer vorteilhaften Ausgestaltungsvariante sind die Längselemente der Längsstreben über zumindest einen Teil der Kreuzungsbereiche der Längs- mit den Querstreben unmittelbar hintereinander angeordnet. Auf diese Weise wird zumindest ein Teil der Kreuzungsbereiche zwischen Quer-und Längsstreben mittels der Längselemente überdeckt. Dadurch ergibt sich vorteilhaft eine durchgängige der Oberfläche entlang der Förderrichtung des Schüttguts. Auf diese Weise können störende Querabsätze und/oder Übergangsbereiche in den Längsführungen minimiert werden, was zu einer besseren Schüttgutführung beiträgt.

Für eine zuverlässige Befestigung der Siebvorrichtung an der Maschine ist es vorteilhaft, wenn die Siebvorrichtung Seitenteile mit Durchbrüchen zur Aufnahme von Befestigungsmitteln aufweist. Dabei können für die Durchbrüche vorteilhaft Abdeckungen, insbesondere aus Dämpfungsmaterial, vorgesehen sein. Auf diese Weise kann eine weitgehend durchgängige Fläche der Seitenteile erreicht werden, wodurch sich beispielsweise weniger Schüttgut ablagern kann.

Nachfolgend wird die Erfindung anhand von Ausführungsbeispielen unter Bezugnahme auf die Zeichnungen näher erläutert. Es zeigen:
- Fig. 1: einen Meißel nicht gemäss der Erfindung, mit einer Meißelspitze in Seitenansicht im Teilschnitt,
- Fig. 2: eine Siebvorrichtung in perspektivischer Ansicht von oben,
- Fig. 3: die Siebvorrichtung gemäß Fig. 2 in perspektivischer Ansicht von unten,
- Fig. 4: die Siebvorrichtung gemäß Fig. 2 in Ansicht von oben,
- Fig. 5: die Siebvorrichtung in einem in Fig. 4 bezeichneten Vertikalschnitt,
- Fig. 6: ein Detail gemäß Fig. 5 mit einer Querstrebe der Siebvorrichtung im Vertikalschnitt,
- Fig. 7: eine Querstrebe im Vertikalschnitt gemäß Fig. 4 durch einen Teil der Länge mit zwei Längsstreben,
- Fig. 8: eine Längsstrebe der Siebvorrichtung in einem in Fig. 4 bezeichneten Vertikalschnitt,
- Fig. 9: ein Durchbruch der Siebvorrichtung in einem in Fig. 4 bezeichneten Vertikalschnitt,
- Fig. 10 a, b: eine Abdeckung des Durchbruchs in perspektivischer Ansicht und im Vertikalschnitt,
- Fig. 11 a, b: ein Querelement der Verschleißschutzschicht der Siebvorrichtung in perspektivischer Ansicht und in Ansicht von vorne und
- Fig. 12 a, b: ein Längselement der Verschleißschutzschicht der Siebvorrichtung in perspektivischer Ansicht und in Ansicht von vorne.

Fig. 1 zeigt einen Meißel 10 als Werkzeug zum Befestigen, zum Beispiel mittels eines Meißelhalters, an einer Maschine zum Einsatz zur Straßenbearbeitung und/oder im Bergbau. Als Funktionseinheit zum Auftreffen auf dem zu bearbeitenden Material weist der Meißel 10 an seinem oberen Ende eine Meißelspitze 11 auf, die im Wesentlichen aus einem Hartstoff-Material (z. B. Elastizitäts(E)-Modul zwischen 550 und 720 GPa) besteht. An dem spitz zulaufenden Ende der Meißelspitze 11 ist zusätzlich eine Schicht aus superhartem Schneidstoff 11.1 befestigt, die eine noch größere Härte als die Meißelspitze 11 aufweist (z. B. E-Modul zwischen 720 und 1050 GPa). Der Schneidstoff 11. 1 besteht zum Beispiel aus polykristallinem Diamant (PKD) und kann beispielsweise mit der Meißelspitze 11 form- und/oder stoffschlüssig verbunden sein. Auf diese Weise wird die Verschleißfestigkeit der Meißelspitze 11 im Vergleich zu Hartstoff-Material als Kontaktbereich weiter erhöht. An seinem dem oberen Ende gegenüberliegenden unteren Ende ist an der Meißelspitze 11 ein Ansatz 11.2 aus Hartstoff-Material einstückig angeformt oder form- und/oder stoffschlüssig befestigt, beispielsweise angelötet. Unterhalb des Ansatzes 11.2 kann eine Oxidationsschutzschicht 11.3 zum Schutz des Hartstoff-Material vor Korrosion vorgesehen sein. Unterhalb des Ansatzes 11.2 bzw. der Oxidationsschutzschicht 11.3 ist als Zwischenmaterial der Meißelspitze 11 ein Dämpfungskörper 11.4 an dem Ansatz 11.2 bzw. der Oxidationsschutzschicht 11.3 kraft-, form- und/oder stoffschlüssig befestigt. Der Dämpfungskörper 11.4 ist wesentlich elastischer als der übrige Teil der Meißelspitze 11 (z. B. E-Modul zwischen 80 und 150 GPa) und beispielsweise aus Kupfer, Silber, Nickel oder einer entsprechenden Legierung gefertigt.

Die Meißelspitze 11 ist mit dem Ansatz 11.2 und dem Dämpfungskörper 11.4 an einem Meißelkörper 12 in einer dafür vorgesehenen, nach oben weisenden Aufnahme eingesetzt und kraft-, form- und/oder stoffschlüssig an dem Meißelkörper 12 befestigt, beispielsweise mit dem Ansatz 11.2 an den Meißelkörper 12 angelötet. Der Meißelkörper 12 ist aus Stahl gefertigt und weist in seinem Verlauf in Richtung eines nach unten weisenden Meißelschaftes 13 eine umlaufende Nut 12.1 auf. Die Nut 12.1 dient als Werkzeugaufnahme, in die ein Demontagewerkzeug eingesetzt werden kann. Mittels dieses Demontagewerkzeugs kann der Meißel 10 aus dem Meißelhalter ausgehoben werden. Auch andere Ausführungsformen des Meißels 10 sind denkbar.

Der Dämpfungskörper 11.4 bewirkt, dass Schläge beim Auftreffen der Meißelspitze 11 auf zu bearbeitendem hartem Material aufgrund der erhöhten Elastizität abgedämpft werden. Dies führt zu einer geringeren abrupten Schlagbelastung sowohl der Meißelspitze 11 als auch des Meißelkörpers 12 und der Maschine. Dies kann insbesondere bei Verwendung mit PKD von Vorteil sein, da dieses Material eine geringere Schlagzähigkeit aufweist als beispielsweise Hartmetall. Insgesamt kann so eine erhöhte Standfestigkeit des Meißels 10 erreicht werden.

In Fig. 2 ist als weiteres Beispiel des erfindungsgemäßen Werkzeugs eine Siebvorrichtung 20 in perspektivischer Ansicht von oben dargestellt. Die Siebvorrichtung 20 kann beispielsweise in Maschinen zum Klassieren oder Vorsortieren von Schüttgut, beispielsweise von Stein- und/oder Brechmaterial, aber auch zum Beispiel im Agrar-Bereich zum Einsatz kommen. Die Siebvorrichtung 20 weist quer zu einer Schüttgut-Förderrichtung F verlaufende Querstreben 21 sowie längs zu der Förderrichtung F verlaufende Längsstreben 22 auf, die rechteckförmige Sieböffnungen 23 umgrenzen. Ferner weist die Siebvorrichtung 20 auf ihrer in Richtung Förderrichtung F weisenden Seite und auf der gegenüberliegenden Seite Seitenteile 24 auf, die mit Durchbrüchen 60 zur Befestigung der Siebvorrichtung 20 an der Maschine versehen sind. Die Sieböffnungen 23 einer - aus Förderrichtung F gesehenen - ersten Reihe (quer zur Förderrichtung F) werden auf ihrer zur Förderrichtung F weisenden Seite von einem der Seitenteile 24 und die Sieböffnungen 23 einer letzte Reihe auf ihrer von der Förderrichtung F abgewandten Seite von dem anderen der Seitenteile 24 begrenzt.

Die Siebvorrichtung 20 weist als Werkzeugkörper eine auf ihrer Unterseite angeordnete Grundeinheit 50 auf, die im Wesentlichen aus metallischem Werkstoff, beispielsweise aus Stahl gefertigt ist. Auf der Grundeinheit 50 ist als Teil einer als Verschleißschutzelement vorgesehenen Funktionseinheit als Zwischenmaterial ein Dämpfungselement 40 beispielsweise in Form einer Dämpfungsplatte form- und/oder stoffschlüssig befestigt. Das Dämpfungselement 40 besteht aus einem Material, das eine höhere Elastizität als die Grundeinheit 50 aufweist. Sie kann insbesondere aus Kunststoff und/oder einem Verbundwerkstoff gefertigt sein und beispielsweise durch ein Gussverfahren, oder auch ein anderes Verfahren, auf die Grundeinheit 50 aufgebracht sein. Zusätzlich könnte zwischen der Grundeinheit 50 und dem Dämpfungselement 40 eine (hier nicht gezeigte) Oxidationsschutzschicht vorgesehen sein. Auf der der Unterseite gegenüberliegenden Oberseite der Siebvorrichtung 20, auf der das Schüttgut angefördert wird, ist eine Verschleißschutzschicht 30 auf dem Dämpfungselement 40 als weiterer Teil der Funktionseinheit befestigt. Auch zwischen der Verschleißschutzschicht 30 und dem Dämpfungselement 40 könnte eine Oxidationsschutzschicht angeordnet sein. Auf den Querstreben 21 sind Querelemente 31 der Verschleißschutzschicht 30 und auf dem Längsstreben 22 Längselemente 32 der Verschleißschutzschicht 30 angeordnet. Auch derjenige Rand des Seitenteils 24, der eine Begrenzung von Sieböffnungen 23 entgegen der Förderrichtung F, also in der letzten Reihe, bildet, ist mit Querelementen 31 versehen (siehe Fig. 4). Derjenige Rand des Seitenteils 24, der eine Begrenzung von Sieböffnungen 23 in Förderrichtung F, also in der ersten Reihe bildet, ist mit Längselementen 32 bestückt, obwohl der Rand quer verläuft. Dies liegt darin begründet, dass die Querelemente 31 zum Umgreifen einer entgegen der Förderrichtung F liegenden Kante ausgebildet sind, die an diesem quer verlaufenden Rand nicht vorhanden ist. Die Quer- und Längselemente 31, 32 sind verschleißoptimiert ausgebildet, indem sie aus einem Hartstoff-Material gefertigt sind. Auf denjenigen Abschnitten der Quer- und Längsstreben 21, 22, und auch auf Abschnitten der begrenzenden Ränder der Seitenteile 24, die jeweils eine der Sieböffnungen 23 umgrenzen, sind jeweils mindestens zwei Quer- bzw. Längselemente 31, 32 angeordnet. Diese verhältnismäßig kurzgliedrige Ausbildung der Quer- bzw. Längselemente 31, 32 verringert vorteilhaft die Wahrscheinlichkeit eines Brechens der Quer- bzw. Längselemente 31, 32 bei schlagartigen Belastungen und erhöht somit die Widerstandsfähigkeit der Verschleißschutzschicht 30 respektive des Verschleißschutzelements.

Fig. 3 lässt die genauere Ausbildung der Grundeinheit 50 erkennen. An den Unterseiten der beiden Seitenteile 24 der Siebvorrichtung 20 weist die Grundeinheit 50 jeweils ein Winkelelement 51 auf. Dabei sind Auflagen 51.1 der Winkelelemente 51 im Wesentlichen parallel verlaufend zu der Oberseite der Siebvorrichtung 20 als Teile der Seitenteile 24 angeordnet. Im rechten Winkel dazu, nach unten in eine Schüttrichtung S des gesiebten Schüttguts weisend, sind an den Auflagen 51.1, im Wesentlichen entlang der begrenzenden Ränder der Seitenteile 24 verlaufend, Führungen 51.2 der Winkelelemente 51 befestigt, zum Beispiel angeschweißt. Die Winkelelemente 51 dienen zur exakten Anordnung der Siebvorrichtung 20 in der Maschine.

Auf der Oberseite der Winkelelemente 51 ist ein Grundkörper 53 der Grundeinheit 50 mit Seitenelementen 51.1 als Teile der Seitenteile 24 angeordnet. Weiterhin weist der Grundkörper 53 Querstrebenkörper 53.2 und Längsstrebenkörper 53.3 als Bestandteile der Quer- bzw. Längsstreben 21, 22 auf. Unterhalb der Längsstrebenkörper 53.3 sind, von der Führung 51.2 auf einer Seite der Siebvorrichtung 20 zu der Führung 51.2 auf der gegenüberliegenden Seite verlaufend, Stege 52 angeordnet, die sich in Schüttrichtung S in etwa entsprechend der Ausdehnung der Führungen 51.2 nach unten erstrecken. Die Stege sind unterhalb jeder zweiten Längsstrebe 22 angeordnet, beginnend jeweils auf der Innenseite der jeweils äußersten Reihe an Sieböffnungen 23. Die Stege dienen der Stabilisierung der Grundeinheit 50 bzw. der Siebvorrichtung 20.

Fig. 4 zeigt die Siebvorrichtung 20 in Ansicht von oben, mit Blick auf deren Oberseite mit der Verschleißschutzschicht 30. Erkennbar sind die viereckigen, insbesondere rechtecksförmigen Sieböffnungen 23, die jeweils von Abschnitten zweier Längsstreben 22 und zweier Querstreben 21 bzw. von Rändern der Seitenteile 24 umfasst sind. Sie sind mit ihrer Längsrichtung in Förderrichtung F ausgerichtet. Auch andere Formen und Ausrichtungen der Sieböffnungen 23 sind je nach Klassierungsaufgabe denkbar, beispielsweise quadratische Öffnungen oder mit in Längsrichtung quer zur Förderrichtung F ausgerichteten Rechtecken. Weiterhin lässt Fig. 4 die Verschleißschutzschicht 30 mit der Anordnung der Quer- und Längselemente 31, 32 erkennen. Die Elemente 31, 32 sind von solcher Längsausdehnung, dass pro Sieböffnung 23 begrenzendem Abschnitt der Quer- und Längsstreben 21, 22 mindestens zwei Elemente 31,32 angeordnet sind. Dadurch wird eine Segmentierung der Verschleißschutzschicht 30 erhalten, durch die die Gefahr eines Brechens der Verschleißschutzschicht 30 minimiert wird. Die Segmentierung könnte auch durch größere und/oder insbesondere auch durch kleinere Elemente 31, 32 realisiert sein. Weiterhin ist erkennbar, dass die Längselemente 32 entlang der Längsstreben 22 unmittelbar hintereinander angeordnet sind, sodass sich ein weitgehend durchgängiger Verlauf der durch die Längselemente 32 gebildeten Verschleißschutzschicht 30 auf den Längsstreben 22 ergibt. Insbesondere sind die Kreuzungsbereiche zwischen Quer- und Längsstreben 21 und 22 von Längselementen 32 bedeckt. Auf diese Weise können vorteilhaft ungewollte Absätze und/oder Übergangsbereichen entlang der Längsstreben 22 vermieden werden, so dass das weitgehend in Förderrichtung F verlaufende Schüttgut geringeren Fließwiderständen begegnet. Zum anderen sind die Längselemente 32 einfacher in diesem Bereich anzuordnen, da sie keine seitlichen Schenkel aufweisen, wie später in Fig. 8 ersichtlich wird.

In Fig. 5 ist ein in Fig. 4 bezeichneter Vertikalschnitt in Richtung der Schüttrichtung S der Siebvorrichtung 20 dargestellt. Die Figur lässt deutlich den schichtartigen Aufbau der Seitenteile 24 erkennen, mit den zuunterst angeordneten Auflagen 51.1 und den darüber befestigten Seitenelementen 53.1 der Grundeinheit 50. Auf den Seitenelementen 53.1 sind Seitenelementabdeckungen 41 des Dämpfungselements 40 flächig angeordnet und bilden die Oberseite der Seitenteile 24. Weiterhin ist erkennbar, dass das Dämpfungselement 40 auch die Querstreben 21, mit einer Querstrebenschicht 42, und die Längsstreben 22, mit einer Längsstrebenschicht 43 bedeckt.

In Fig. 6 ist in einem Detail eine der geschnittenen Querstreben 21 aus Fig. 5 heraus vergrößert, so dass deren Querschnittsform und Aufbau genauer erkennbar ist. Zwischen der parallel zueinander angeordneten Oberseite (mit der Verschleißschutzschicht 30) und Unterseite der Querstrebe 21 verlaufen Seitenflächen 21.1 der Querstrebe 21. Die Seitenflächen 21.1 sind bezüglich einer in Schüttrichtung S und längs der Querstrebe 21 verlaufenden Mittellängsebene M um einen Winkel α (mit z. B. α zwischen 2° und 15°, insbesondere 5° und 10°) in der Art geneigt, dass die beiden Seitenflächen 21.1 in Richtung nach unten aufeinander zu laufen. Durch die parallelen Ober- bzw. Unterseiten und die geneigten Seitenflächen 21.1 ergibt sich ein im Wesentlichen trapezförmiger Querschnitt der Querstrebe 21. Durch eine derartige Ausbildung der Querstreben, und auch der Längsstreben (siehe Fig. 8) sowie auch der begrenzenden Ränder der Seitenteile 24, ergibt sich ein nach unten, in Schüttrichtung S, vergrößernder lichter Querschnitt der Sieböffnungen 23, der ein Durchfallen des Schüttguts durch die Siebvorrichtung 20 erleichtert. Der sich vergrößernde lichte Querschnitt könnte auch durch eine unterschiedliche Neigung der Seitenflächen erreicht werden, oder durch eine andere zurückweichende Ausformung, z.B. gewölbter oder gestufter Art, wobei auch manche der Seitenflächen senkrecht nach unten verlaufen könnten.

Die Unterseite der Querstrebe 21 wird durch die Unterseite des Querstrebenkörpers 53.2 und einem unteren Ende der Querstrebenschicht 42 gebildet. Die Querstrebenschicht 42 umfasst den Querstrebenkörper 53.2 an seinen Seitenflächen und seiner Oberseite. Auf diese Weise wird die Wahrscheinlichkeit eines direkten Kontakts von Schüttgut mit dem Querstrebenkörper 53.2 verringert und eine gute Dämpfungswirkung erhalten. Oben auf der Querstrebenschicht 42 ist das Querelement 31 mit einer nach oben weisenden Querfläche 31.1 als Bestandteil der Verschleißschutzschicht 30 befestigt. Zur form- und/oder stoffschlüssigen Befestigung an der Querstrebenschicht 42 ist auf einer der Querfläche 31.1 gegenüberliegenden Unterseite des Querelements 31 ein Verbindungsteil 31.2 einstückig an das Querelement 31 angeformt.

Auf seiner entgegen der Förderrichtung F weisenden Seite ist an das Querelement 31 ein nach unten weisen der Schenkel 31.3 zur Bildung einer Schutzfläche 31.4 angeformt. Die Schutzfläche 31.4 bildet einen Teil der Seitenfläche 21.1 entgegen der Förderrichtung F, und ist entsprechend um den Winkel α geneigt. Somit beträgt der Winkel zwischen der Querfläche 31.1 und der Schutzfläche 31.4 90° - α. Durch die Schutzfläche 31.4 wird die entgegen der Förderrichtung weisende Querfläche vor Schüttgut geschützt, da dieses aufgrund der Förderrichtung bevorzugt auch an dieser Seite bzw. Kante schlägt. Damit zwischen dem Schenkel 31.3 und dem Querstrebenkörper 53.2 noch ausreichend Dämpfungsmaterial für eine ausreichende Dämpfungswirkung Platz findet, ist der Querstrebenkörper 53.2 in der Querstrebe 21 mit seitlichem Versatz gegenüber der Mittellängsebene M angeordnet.

Fig. 7 zeigt einen Vertikalschnitt gemäß Fig. 4 entlang eines Bereichs einer der Querstreben 21 durch Kreuzungsbereiche mit zwei Längsstreben 22. In den Kreuzungsbereichen ist die Verschleißschutzschicht 30 durch Längsflächen 32.1 der Längselemente 32 gebildet.

In Fig. 8 sind in einem Vertikalschnitt einer Längsstrebe 22 gemäß Fig. 4 dessen Aufbau und Querschnittsform genauer ersichtlich. Ähnlich wie die Querstreben 21 (siehe Fig. 6) weist auch die gezeigte Längsstrebe 22 einen im Wesentlichen trapezförmigen Querschnitt mit geneigten Seitenflächen 22.1 zur Bildung des sich erweiternden lichten Querschnitts der Sieböffnungen 23 auf. Die Unterseite ist im Wesentlichen von dem Längsstrebenkörper 53.3 und zu einem kleinen Teil von der Längsstrebenschicht 43 gebildet. Die Längsstrebenschicht 43 umfasst die beiden Seitenflächen und die Oberseite des Längsstrebenkörpers 53.3, sodass dieser zu einem großen Teil von Dämpfungsmaterial umschlossen ist. Oben auf der Längsstrebenschicht 43 ist das Längselement 32 form- und/oder stoffschlüssig mit der Längsstrebenschicht 43 verbunden. Dabei bildet das Längselement 32 mit seiner Längsfläche 32.1, die die Längsstrebenschicht 43 auf der Oberseite vollständig überdeckt, einen Teil der Verschleißschutzschicht 30. Die übrigen Flächen des Längselements 32 sind, abgesehen von einem gerundeten Übergang zu den Seitenflächen 32.3, in die Längsstrebenschicht 43 eingelassen, um eine definierte Flächenbildung der Verschleißschutzschicht 30 auf den Längsstreben 22, im Wesentlichen auf deren Oberseite, zu erreichen. Als Verbindungselement ist ein Verbindungsteil 32.2 an der Unterseite des Längselements 32 einstückig angeformt. Der Aufbau der Längsstrebe 22 ist dabei, im Unterschied zu dem der Querstrebe 21, symmetrisch zu seiner Mittellängsebene M.

Fig. 9 zeigt einen der Durchbrüche 60 gemäß einem in Fig. 4 bezeichneten Vertikalschnitt. Der Durchbruch 60 weist eine Ausnehmung 61 auf, die sich durch die Seitenelementabdeckung 41 und das Seitenelement 53.1 erstreckt. Die Ausnehmung 61 dient insbesondere zur Aufnahme des Kopfes eines Befestigungsmittels, beispielsweise eine Schraube, zur Befestigung der Siebvorrichtung 20 (hier nicht gezeigt). An die Ausnehmung 61 schließt sich eine Durchführung 62 an, die durch die Auflage 51.1 des Winkelelements 51 nach unten verläuft. Durch die Durchführung 62 kann der Befestigungsabschnitt eines Befestigungsmittels, beispielsweise ein Gewindeabschnitt geführt werden (hier nicht gezeigt).

Zum Schutz des Kopfes des Befestigungsmittels und zur Bildung einer im Wesentlichen geschlossenen Oberfläche der Seitenteile 24 ist eine Abdeckung 63 der Durchbrüche 60 vorgesehen, die in den Fig. 10a und 10b dargestellt ist. Die Abdeckung 63 besteht aus dem gleichen Material wie das Dämpfungselement 40, könnte aber auch aus einem anderen Material gefertigt sein. Sowohl in der perspektivischen Ansicht (Fig. 10a) als auch im Vertikalschnitt (Fig. 10b) ist eine Eintiefung 63.2 der Abdeckung 63 erkennbar, zum Umfassen des Kopfes eines Befestigungsmittels im montierten Zustand. Ferner weist die Abdeckung 63 an seinem Außenumfang Lamellenelemente 63.1 auf. Die Lamellenelemente 63.1 können beim Eindrücken der Abdeckung 63 in die Ausnehmung 61 nach oben nachgeben und die Abdeckung 63 in der Ausnehmung 61 verklemmen.

In den Figuren 11a und 11b ist das Querelement 31 in perspektivischer Ansicht von unten und in Ansicht von vorne dargestellt. Fig. 11a lässt erkennen, das sich dessen Querschnittsform respektive die Ansicht von vorne über den Längsverlauf des Querelements 31 durchgängig fortsetzt. Ferner sind die gerundeten Übergänge der einzelnen Flächen an der Unterseite erkennbar, die mit der Querstrebenschicht 42 in Kontakt steht. Im Einzelnen ist dies der Übergang zwischen einer Rückseite des Schenkels 31.3 und einer der Querfläche 31.1 gegenüberliegenden Unterseite, sowie deren Randflächen und die Übergänge zu dem Verbindungsteil 31.2. Durch die gerundeten Übergänge wird ein gleichmäßiges Anliegen des Dämpfungsmaterials der Querstrebenschicht 42 an dem Querelement 31 erreicht.

In den Figuren 12a und 12b ist das Längselement 32 in einer Ansicht von oben und von vorne gezeigt. Auch dessen Querschnittsform bzw. Ansicht von vorne setzt sich durchgängig über den Längsbereich des Längselements 32 fort. In Fig. 12b ist der im Wesentlichen trapezförmige Querschnitt des Längselements 32 erkennbar. Dabei liegen sich die Längsfläche 32.1 und eine dieser gegenüberliegenden Unterseite parallel gegenüber. Die Ober- und Unterseite werden durch Seitenflächen 32.3 verbunden, die in Richtung Unterseite nach innen geneigt verlaufen. Dabei ist die Neigung stärker ausgebildet als die der Seitenflächen 22.1, so dass alle Seiten des Längselements 32, außer der Längsfläche 32.1 und einem abgerundeten Übergang zu den Seitenflächen 32.1, in montiertem Zustand in der Längsstrebenschicht 43 liegen. Die Übergänge zwischen den Flächen sind gerundet ausgeführt, ebenso wie die Übergänge zu dem einteilig an der Unterseite angeformten Verbindungsteil 32.2.

Mit dem beschriebenen Aufbau wird eine Siebvorrichtung 20 erhalten, die einerseits durch die aus Hartstoff-Material bestehende Verschleißschutzschicht 30 widerstandsfähig gegenüber Abrieb und/oder Schlägen oder dergleichen ausgebildet ist. Gleichzeitig wird durch das als Dämpfungsplatte ausgebildete Dämpfungselement die Schlagenergie beim Aufprall von beispielsweise steinartigen Materialien auf dem Hartstoff-Material zum Teil absorbiert. Auf diese Weise kann vorteilhaft eine höhere Standzeit der Verschleißschutzschicht 30 und eine Verringerung der Aufprallgeräusche erreicht werden.

## Patentansprüche

1. Siebvorrichtung zum Befestigen an einer Siebmaschine mit einem eine Grundeinheit (50) aufweisenden Werkzeugkörper, an dem eine Funktionseinheit mit mindestens zwei Materialen unterschiedlicher Dämpfungseigenschaften befestigt ist, wobei die Funktionseinheit als ein Verschleißschutzelement mit einer Verschleißschutzschicht (30) ausgebildet ist,
wobei ein Material die Verschleißschutzschicht (30) bildet und durch ein Hartstoff-Material gebildet ist und ein Zwischenmaterial zwischen dem Hartstoff-Material und dem Werkzeugkörper angeordnet ist, das als ein der Verschleißschutzschicht zugeordnetes Dämpfungselement (40) ausgebildet ist,
wobei die Siebvorrichtung (20) quer zu einer Siebgut-Förderrichtung (F) verlaufende Querstreben (22) und längs zu der Siebgut-Förderrichtung (F) verlaufende Längsstreben (21) aufweist,
wobei die Quer- und Längsstreben (21, 22) Sieböffnungen (23) bilden,
wobei ein Grundkörper (53) der Grundeinheit (50) Querstrebenkörper (53.2) und Längsstrebenkörper (53.3) aufweist, die den Quer- und Längsstreben (21, 22) zugeordnet sind,
wobei das Dämpfungselement (40) den Quer- und Längsstreben (21, 22) zugeordnete Querstreben- und Längsstrebenschichten (42, 43) aufweist, die zumindest bereichsweise auf den in Richtung Verschleißschutzschicht (30) weisenden Oberseiten (40) der Querstreben- und Längsstrebenkörper (53.2, 53.3) aufgebracht sind,wobei die Verschleißschutzschicht (30) auf der Oberseite der Siebvorrichtung (20) auf den Querstreben (21) durch Querelemente (31) und auf den Längsstreben (22) durch Längselemente (32) gebildet ist,
und wobei der Elastizitätsmodul des Zwischenmaterials bis 30 % des Elastizitätsmoduls des Hartstoff-Materials beträgt

2. Siebvorrichtung nach Anspruch 1, **dadurch gekennzeichnet,**
**dass** der Elastizitätsmodul des Zwischenmaterials bis 66 % des Elastizitätsmoduls des Werkzeugkörpers und/oder
**dass** der Elastizitätsmodul des Werkzeugkörpers bis 50 % des Elastizitätsmoduls des Hartstoff-Materials beträgt.

3. Siebvorrichtung nach Anspruch 1 oder 2, **dadurch gekennzeichnet,**
**dass** mit dem Hartstoff-Material ein weiteres Material verbunden ist, dessen Elastizitätsmodul mindestens 110 % des Elastizitätsmoduls des Hartstoff-Materials beträgt.

4. Siebvorrichtung nach einem der Ansprüche 1 bis 3, **dadurch gekennzeichnet, dass** die mindestens zwei Materialien mittels zumindest eines Verbindungselements miteinander verbunden sind,
wobei das Verbindungselement werkstoffeinstückig an zumindest eines der Materialien angeformt ist und/oder
wobei mehrere Verbindungselemente eine mikrostrukturierte Verbindung bilden, und/oder
wobei eine Zwischenschicht mit Verbindungselementen vorgesehen ist.

5. Siebvorrichtung nach einem der Ansprüche 1 bis 4, **dadurch gekennzeichnet, dass** zwischen dem Hartstoff-Material und dem Zwischenmaterial und/oder dass zwischen dem Zwischenmaterial und dem Werkzeugkörper eine Oxidationsschutzschicht vorgesehen ist.

6. Siebvorrichtung nach einem der Ansprüche 1 bis 5, **dadurch gekennzeichnet, dass** das Dämpfungselement (40) als Dämpfungsplatte, ausgebildet ist.

7. Siebvorrichtung nach einem der Ansprüche 1 bis 6, **dadurch gekennzeichnet, dass** die Quer- und/oder Längsstreben (21, 22) Seitenflächen (21.1, 22.1) aufweisen, die bezüglich der senkrechten Mittellängsebenen (M) der Quer- und/oder Längsstreben (21, 22) zumindest bereichsweise um einen Winkel α geneigt sind.

8. Siebvorrichtung nach einem der Ansprüche 1 bis 7, **dadurch gekennzeichnet, dass** die Querstreben- und/oder Längsstrebenschichten (42, 43) die Querstreben- und/oder Längsstrebenkörper (53.2, 53.3) zumindest teilweise seitlich umschließen, wobei sie zumindest teilweise die Seitenflächen (21.1, 22.1) bilden.

9. Siebvorrichtung nach einem der Ansprüche 1 bis 8, **dadurch gekennzeichnet, dass** an den Unterseiten der Quer- und/oder Längselemente (31, 32) Verbindungsteile (31.2, 32.2) zur form- und/oder stoffschlüssigen Verbindung mit den darunterliegenden Querstreben- und/oder Längsstrebenkörpern (53.2, 53.3) des Dämpfungselements (40) angeordnet sind.

10. Siebvorrichtung nach einem der Ansprüche 1 bis 9, **dadurch gekennzeichnet, dass** die Querelemente (31) an den entgegen der Siebgut-Förderrichtung (F) weisenden Seiten der Querstreben (21) nach unten weisende Schenkel (31.3) zur Bildung einer Schutzfläche (31.4) aufweisen, die zumindest bereichsweise die entgegen der Siebgut-Förderrichtung (F) weisenden Seitenflächen (21.1) bilden.

11. Siebvorrichtung nach einem der Ansprüche 1 bis 10, **dadurch gekennzeichnet, dass** die Längselemente (32) einen im Wesentlichen trapezförmigen Querschnitt rechtwinklig zu ihrer senkrechten Mittellängsebenen (M) aufweisen.

12. Siebvorrichtung nach einem der Ansprüche 1 bis 11, **dadurch gekennzeichnet, dass** auf einem Abschnitt der Quer- und/oder Längsstreben (21, 22), der einer der Sieböffnungen (23) zugeordnet ist, zumindest zwei Quer- und/oder Längselemente (31, 32) angeordnet sind.

13. Siebvorrichtung nach einem der Ansprüche 1 bis 12, **dadurch gekennzeichnet, dass** die Längselemente (32) der Längsstreben (22) über zumindest einen Teil der Kreuzungsbereiche der Längs- mit den Querstreben (21) unmittelbar hintereinander angeordnet sind.

14. Siebvorrichtung nach einem der Ansprüche 1 bis 13, **dadurch gekennzeichnet, dass** die Siebvorrichtung (20) Seitenteile (24) mit Durchbrüchen (60) zur Aufnahme von Befestigungsmitteln aufweist, und/oder
dass für die Durchbrüche (60) Abdeckungen (63), insbesondere aus Dämpfungsmaterial, vorgesehen sind.

## Claims

1. Screening device for attachment to a screening machine with a tool body having a base unit (50), to which a functional unit with at least two materials of different damping properties is attached, wherein the functional unit is designed as a wear protection element with a wear protection layer (30)
wherein one material forms the wear protection layer (30) and is formed by a hard material and an intermediate material is arranged between the hard material and the tool body, which is formed as a damping element (40) associated with the wear protection layer,
wherein the screening device (20) comprises transversal struts (22) extending transversely to a screening material conveying direction (F) and longitudinal struts (21) extending longitudinally to the screening material conveying direction (F),
wherein the transverse and longitudinal struts (21, 22) form screen openings (23), wherein a base unit (53) of the base unit (50) has transverse strut bodies (53.2) and longitudinal strut bodies (53.3) which are associated with the transverse and longitudinal struts (21, 22),
wherein the damping element (40) has transverse strut and longitudinal strut layers (42, 43) which are assigned to the transverse and longitudinal struts (21, 22) and which are applied at least in certain regions to the upper sides (40) of the transversal and longitudinal strut bodies (53.2, 53.3) facing in the direction of the wear protection layer (30),wherein the wear protection layer (30) is formed on the upper side of the screening device (20) on the transversal struts (21) by transverse elements (31) and on the longitudinal struts (22) by longitudinal elements (32),
and wherein the modulus of elasticity of the intermediate material is up to 30% of the modulus of elasticity of the hard material.

2. Screening device according to claim 1, **characterized in that** the modulus of elasticity of the intermediate material is up to 66% of the modulus of elasticity of the tool body and/or
**in that** the modulus of elasticity of the tool body is up to 50 % of the modulus of elasticity of the hard material.

3. Screening device according to claim 1 or 2, **characterized in that** a further material whose modulus of elasticity is at least 110% of the modulus of elasticity of the hard material is connected to the hard material.

4. Screening device according to one of claims 1 to 3, **characterized in that** the at least two materials are connected to one another by means of at least one connecting element,
wherein the connecting element is integrally molded to at least one of the materials and/or
wherein several connecting elements form a microstructured connection, and/or
wherein an intermediate layer with connecting elements is provided.

5. Screening device according to one of claims 1 to 4, **characterized in that** an oxidation protection layer is provided between the hard material and the intermediate material and/or that an oxidation protection layer is provided between the intermediate material and the tool body.

6. Screening device according to one of claims 1 to 5, **characterized in that** the damping element (40) is designed as a damping plate.

7. Screening device according to one of claims 1 to 6, **characterized in that** the transverse and/or longitudinal struts (21, 22) have side surfaces (21.1, 22.1) which are inclined by an angle α with respect to the vertical central longitudinal planes (M) of the transverse and/or longitudinal struts (21, 22), at least in some regions.

8. Screening device according to one of claims 1 to 7, **characterized in that** the transversal and/or longitudinal strut layers (42, 43) at least partially laterally enclose the transversal and/or longitudinal strut bodies (53.2, 53.3), wherein they at least partially form the side surfaces (21.1, 22.1).

9. Screening device according to one of claims 1 to 8, **characterized in that** connecting parts (31.2, 32.2) are arranged on the undersides of the transversal and/or longitudinal elements (31, 32) for positive and/or material-locking connection to the underlying transversal and/or longitudinal strut bodies (53.2, 53.3) of the damping element (40).

10. Screening device according to one of claims 1 to 9, **characterized in that** the transverse elements (31) have downwardly pointing legs (31.3) on the sides of the transversal struts (21) pointing against the screening material conveying direction (F) to form a protective surface (31.4), which at least in some areas form the side surfaces (21.1) pointing against the screening material conveying direction (F).

11. Screening device according to one of claims 1 to 10, **characterized in that** the longitudinal elements (32) have a substantially trapezoidal cross-section at right angles to their vertical central longitudinal planes (M).

12. Screening device according to one of claims 1 to 11, **characterized in that** at least two transverse and/or longitudinal elements (31, 32) are arranged on a section of the transverse and/or longitudinal struts (21, 22) which is assigned to one of the screen openings (23).

13. Screening device according to one of claims 1 to 12, **characterized in that** the longitudinal elements (32) of the longitudinal struts (22) are arranged directly one behind the other over at least part of the intersection regions of the longitudinal struts (22) with the transversal struts (21).

14. Screening device according to one of claims 1 to 13, **characterized in that** the screening device (20) has side parts (24) with apertures (60) for receiving fastening means, and/or
**in that** covers (63), in particular made of damping material, are provided for the apertures (60).

## Revendications

1. Dispositif de tamisage destiné à être fixé sur une machine de tamisage avec un corps d'outil présentant une unité de base (50), sur lequel est fixée une unité fonctionnelle avec au moins deux matériaux de propriétés d'amortissement différentes, l'unité fonctionnelle étant conçue comme un élément de protection contre l'usure avec une couche de protection contre l'usure (30),
un matériau formant la couche de protection contre l'usure (30) et étant formé par un matériau dur et un matériau intermédiaire étant disposé entre le matériau dur et le corps d'outil, lequel est conçu comme un élément d'amortissement (40) associé à la couche de protection contre l'usure,
le dispositif de tamisage (20) présentant des entretoises transversales (22) s'étendant transversalement à une direction de transport de produit à tamiser (F) et des entretoises longitudinales (21) s'étendant longitudinalement à la direction de transport de produit à tamiser (F),
les entretoises transversales et longitudinales (21, 22) formant des ouvertures de tamisage (23),
un corps de base (53) de l'unité de base (50) présentant des corps d'entretoise transversale (53.2) et des corps d'entretoise longitudinale (53.3) qui sont associés aux entretoises transversale et longitudinale (21, 22),
l'élément d'amortissement (40) présentant des couches d'entretoise transversale et d'entretoise longitudinale (42, 43) associées aux entretoises transversales et longitudinales (21, 22), qui sont appliquées au moins par zones sur les faces supérieures (40), orientées en direction de la couche de protection contre l'usure (30), des corps d'entretoise transversale et longitudinale (53.2, 53.3), la couche de protection contre l'usure (30) étant formée sur la face supérieure du dispositif de tamisage (20) sur les entretoises transversales (21) par des éléments transversaux (31) et sur les entretoises longitudinales (22) par des éléments longitudinaux (32),
et le module d'élasticité du matériau intermédiaire représentant jusqu'à 30 % du module d'élasticité du matériau dur.

2. Dispositif de tamisage selon la revendication 1, **caractérisé en ce que** le module d'élasticité du matériau intermédiaire représente jusqu'à 66 % du module d'élasticité du corps d'outil, et/ou
**en ce que** le module d'élasticité du corps d'outil représente jusqu'à 50 % du module d'élasticité du matériau dur.

3. Dispositif de tamisage selon la revendication 1 ou 2, **caractérisé en ce qu'**au matériau dur est associé un autre matériau dont le module d'élasticité est d'au moins 110 % du module d'élasticité du matériau dur.

4. Dispositif de tamisage selon l'une des revendications 1 à 3, **caractérisé en ce que** les au moins deux matériaux sont reliés entre eux au moyen d'au moins un élément de liaison,
l'élément de liaison étant formé d'une seule pièce avec au moins l'un des matériaux et/ou
plusieurs éléments de liaison formant une liaison microstructurée, et/ou
une couche intermédiaire avec des éléments de liaison étant prévue.

5. Dispositif de tamisage selon l'une des revendications 1 à 4, **caractérisé en ce qu'**une couche de protection contre l'oxydation est prévue entre le matériau dur et le matériau intermédiaire et/ou qu'une couche de protection contre l'oxydation est prévue entre le matériau intermédiaire et le corps d'outil.

6. Dispositif de tamisage selon l'une des revendications 1 à 5, **caractérisé en ce que** l'élément d'amortissement (40) est réalisé sous forme de plaque d'amortissement.

7. Dispositif de tamisage selon l'une quelconque des revendications 1 à 6, **caractérisé en ce que** les entretoises transversales et/ou longitudinales (21, 22) présentent des faces latérales (21.1, 22.1) inclinées, au moins par zones, d'un angle α par rapport aux plans médians longitudinaux verticaux (M) des entretoises transversales et/ou longitudinales (21, 22).

8. Dispositif de tamisage selon l'une quelconque des revendications 1 à 7, **caractérisé en ce que** les couches d'entretoise transversale et/ou longitudinale (42, 43) entourent au moins partiellement latéralement les corps d'entretoise transversale et/ou longitudinale (53.2, 53.3), en formant au moins partiellement les faces latérales (21.1, 22.1).

9. Dispositif de tamisage selon l'une des revendications 1 à 8, **caractérisé en ce que** des pièces de liaison (31.2, 32.2) sont disposées sur les faces inférieures des éléments transversaux et/ou longitudinaux (31, 32) pour la liaison par complémentarité de forme et/ou de matière avec les corps d'entretoise longitudinale et/ou transversale (53.2, 53.3) de l'élément d'amortissement (40) situés en dessous.

10. Dispositif de tamisage selon l'une des revendications 1 à 9, **caractérisé en ce que** les éléments transversaux (31) présentent, sur les côtés des entretoises transversales (21) orientés à l'opposé de la direction de transport de produit (F), des branches (31.3) orientées vers le bas pour former une surface de protection (31.4), qui constituent au moins par zones les faces latérales (21.1) orientées à l'opposé de la direction de transport de produit (F).

11. Dispositif de tamisage selon l'une des revendications 1 à 10, **caractérisé en ce que** les éléments longitudinaux (32) présentent une section transversale sensiblement trapézoïdale, perpendiculaire à leurs plans médians longitudinaux (M) perpendiculaires.

12. Dispositif de tamisage selon l'une des revendications 1 à 11, **caractérisé en ce qu'**au moins deux éléments transversaux et/ou longitudinaux (31, 32) sont disposés sur une portion des entretoises longitudinales et/ou transversales (21, 22) associée à l'une des ouvertures de tamisage (23).

13. Dispositif de tamisage selon l'une quelconque des revendications 1 à 12, **caractérisé en ce que** les éléments longitudinaux (32) des couches d'entretoise longitudinales (22) sont disposés directement les uns derrière les autres sur au moins une partie des zones de croisement des couches d'entretoise longitudinales avec les couches d'entretoise transversales (21).

14. Dispositif de tamisage selon l'une quelconque des revendications 1 à 13, **caractérisé en ce que** le dispositif de tamisage (20) présente des parties latérales (24) avec des ajours (60) destinés à recevoir des moyens de fixation, et/ou
**en ce que** des couvertures (63), en particulier en matériau d'amortissement, sont prévues pour les ajours (60).
